# FASCICULE DE BREVET EUROPEEN

(11) **EP 3 165 991 B1**
(45) Date de publication et mention de la délivrance du brevet: **04.07.2018**
(21) Numéro de dépôt: 16191430.4
(22) Date de dépôt: 29.09.2016
(51) Int. Cl.: G05G 1/487, G05G 1/34

(54) **COMMANDE À MAIN DE FREINAGE POUR LA DOUBLE COMMANDE D'UN VÉHICULE**
HANDSTEUERUNG DES BREMSVORGANGS FÜR DOPPELSTEUERUNG EINES FAHRZEUGS
HANDBRAKE CONTROL FOR DUAL CONTROL OF A VEHICLE

(30) Priorité: 30.09.2015 FR 1559236
(43) Date de publication de la demande: 10.05.2017
(73) Titulaire: SARL ROGER ROUDAUT, 29200 Brest (FR)
(72) Inventeur: ROUDAUT, Roger, 29470 PLOUGASTEL DAOULAS (FR)
(74) Mandataire: Ipside

(56) Documents cités:
- FR-A1- 2 407 093
- US-A- 2 411 500
- US-A1- 2011 308 881

## Description

### DOMAINE TECHNIQUE DE L'INVENTION

La présente invention concerne une commande à main de freinage pour la double commande d'un véhicule de type véhicule école, véhicule du groupe lourd, de type porteur, tracteur de semi-remorque, autocar. La commande à main de freinage est destinée pour les véhicules à l'apprentissage de la conduite.

La double commande permet au formateur de reprendre l'initiative de la conduite à la place de l'élève. Par exemple en situation d'urgence ou lorsque les manoeuvres de l'élève ne sont pas correctes.

### ETAT DE LA TECHNIQUE

La surface au sol dans la cabine a diminué pour les véhicules poids lourds de type tracteur et porteur pour diverses raisons :
- les tableaux de bord ont augmenté dans leur épaisseur,
- pour certaines marques, un caisson de rangement est ajouté,
- la couchette de certaines marques a augmenté en largeur diminuant d'autant l'espace restant pour le formateur.

Un des inconvénients de la double commande est la place restante dédiée au formateur de la conduite et aux élèves. Dans certains cas, il y a quatre personnes simultanément dans la cabine, soit cinq personnes avec le formateur.

Un autre inconvénient est le positionnement en sécurité des doubles commandes car le socle est positionné face au formateur de la conduite.

Dans la plupart des cas :
- l'avant de la chaussure touche l'habitacle du tableau de bord dans sa partie basse,
- le talon touche le système de réglage du siège du formateur,
- la hauteur de la pédale empêche de poser le bas du pied de façon fixe pour freiner rapidement et efficacement.

Le fait de poser son pied correctement peut être dangereux. En effet, au moment précis où le formateur est appelé à freiner en urgence, le formateur doit trouver la position de son pied et à ce moment son regard n'est plus porté vers l'avant en direction de la route, mais vers l'intérieur de l'habitacle du véhicule.

Ces quelques précieuses secondes se révèlent fatidiques en cas de freinage d'urgence, elles peuvent tout simplement éviter une collision ou toute autre situation d'accident ou de danger.

Certains formateurs agissent sur la pédale de frein avec le talon de leurs chaussures tout en tournant la jambe.

Inévitablement, là encore, le formateur quitte la route des yeux et la position du pied sur la pédale est loin d'être satisfaisante.

Un exemple de réalisation de l'art antérieur d'un pédalier pour la double commande est représenté sur la figure 1.

La figure 1 représente la chaussure positionnée avant le freinage. Les flèches montrent l'espace réduit entre le siège du formateur et l'habitacle ainsi que la hauteur entre le talon et le sol.

Un autre exemple est décrit dans le document US2411500 qui décrit une commande à main de freinage pour un véhicule où la commande comportant un insert de freinage étant adaptée pour se loger dans un logement du pédalier de freinage à côté de la pédale de freinage. Toutefois, la place restante dédiée au formateur de la conduite est toujours réduite.

### OBJET DE L'INVENTION

La présente invention vise à remédier à ces inconvénients tout en améliorant la sécurité des doubles commandes.

A cet effet, selon un premier aspect, la présente invention vise une commande à main de freinage pour la double commande d'un véhicule de type véhicule école, véhicule du groupe lourd, de type porteur, tracteur de semi-remorque, autocar, ladite commande à main de freinage étant positionnée à côté du siège conducteur et comprenant un pédalier avec logement de la pédale de freinage sans la pédale de freinage, remarquable en ce qu'il comporte :
- un premier montant s'étendant entre une première extrémité comportant un insert de freinage et une deuxième extrémité comportant un élément de préhension de la commande à main, l'insert de freinage étant adapté pour se loger dans le logement de la pédale de freinage,
- un élément de blocage maintenant la position de l'insert de freinage dans le logement de la pédale de freinage.

Grâce à ces dispositions, le formateur actionne ainsi le frein à la main et non plus à l'aide de la pédale et du pied :
- les problèmes d'espace vis-à-vis du sol, de l'habitacle et du siège sont alors résolus,
- l'acte de freinage du formateur se réalise dans des conditions plus sécuritaires de conduite qu'avec la pédale à pied.

La commande à main donne totalement satisfaction sans modifier le mécanisme physique de la double commande.

Cette commande à main a la même efficacité de freinage que les pédales d'origine, des tests ont été réalisés en atelier et sur route pour en attester :
- progressivité de freinage,
- efficacité,
- temps de réaction.

Ces tests ont montré les mêmes résultats qu'avec l'utilisation d'une pédale à pied.

Dans un mode de réalisation, dans laquelle le pédalier comporte un logement de pédale d'embrayage sans la pédale d'embrayage, ladite commande comporte :
- un deuxième montant s'étendant entre une première extrémité comportant un insert d'embrayage et une deuxième extrémité comportant un élément de préhension de la commande à main, l'insert d'embrayage étant adapté pour se loger dans le logement de la pédale d'embrayage,
- un élément de blocage maintenant la position de l'insert d'embrayage dans le logement de la pédale d'embrayage.

Grâce à ces dispositions, le deuxième montant évite les vibrations du premier montant et renforce le système de fixation puisqu'il est doublé.

Dans un mode de réalisation, la deuxième extrémité du premier montant et la deuxième extrémité du deuxième montant sont reliées pour former une poignée. Ainsi la poignée permet de manipuler la commande à main et facilite sont accessibilité.

Dans un mode de réalisation, le premier montant et le deuxième montant sont solidaires l'un de l'autre par un renfort central.

Grâce à ces dispositions, le renfort central renforce la solidité de la commande à main.

Dans un mode de réalisation, la commande à main comporte une butée souple pour amortir le retour de la commande à main, ladite butée souple étant fixée au socle du pédalier.

Grâce à ces dispositions, la butée permet de réduire les chocs, les vibrations et le retour de la commande à main lorsque celle-ci est actionnée.

Dans un mode de réalisation, l'élément de blocage est une vis logée dans un manchon taraudé solidaire du premier montant débouchant au niveau du logement de la pédale de freinage, lorsque l'extrémité de la vis touche le logement de la pédale de freinage le premier montant est solidaire du pédalier.

Dans un mode de réalisation, l'élément de blocage est une vis logée dans un manchon taraudé solidaire du deuxième montant débouchant au niveau du logement de la pédale d'embrayage, lorsque l'extrémité de la vis touche le logement de la pédale d'embrayage le deuxième montant est solidaire du pédalier.

Dans un mode de réalisation, la butée souple comporte une tige fixée au socle et un tampon touchant le premier montant, le deuxième montant ou le renfort central.

### BREVE DESCRIPTION DES FIGURES

D'autres avantages, buts et caractéristiques de la présente invention ressortent de la description qui suit faite, dans un but explicatif et nullement limitatif, en regard des dessins annexés, dans lesquels :
- la figure 1 (relative à l'art antérieur) représente un schéma d'un pédalier avec une pédale de frein pour la double commande d'un véhicule école,
- la figure 2 représente un schéma en perspective, des éléments d'un mode de réalisation particulier de la commande à main objet de la présente invention,
- la figure 3 représente un schéma en perspective, des éléments d'un autre mode de réalisation particulier de la commande à main objet de la présente invention,
- la figure 4 représente un schéma en perspective d'une étape du montage de la commande à main de freinage dans le pédalier,
- la figure 5 représente un schéma en perspective des éléments d'un mode de réalisation juste avant d'utiliser la commande à main,
- la figure 6 représente un schéma en perspective des éléments d'un mode de réalisation pendant le freinage.

### DESCRIPTION D'EXEMPLES DE REALISATION DE L'INVENTION

Selon un mode de réalisation non représenté, la commande à main de freinage est constituée d'un premier montant. Le premier montant est une tige métallique. Le premier montant s'étend entre une première extrémité comportant un insert de freinage et une deuxième extrémité comportant un élément de préhension de la commande à main.

L'insert de freinage est destiné à être incorporé dans un pédalier. Le pédalier ne comporte pas la pédale de frein. L'insert de freinage remplace l'insert de la pédale de frein. Le fonctionnement du pédalier reste le même. Par exemple, le pédalier permet de freiner le câble de frein d'origine du véhicule école.

Un pédalier traditionnel de véhicule école de boîte automatique présente deux pédales : une pédale de frein et une pédale d'accélérateur. Selon un exemple de réalisation, la commande à main remplace la pédale de frein.

Un pédalier traditionnel de véhicule école de boîte manuelle présente au moins deux pédales : une pédale de frein et une pédale d'embrayage.

Dans un exemple de réalisation, la commande à main remplace uniquement la pédale de frein. Dans un autre exemple de réalisation, la commande à main remplace la pédale de frein et la pédale d'embrayage.

La figure 2 représente la commande à main de freinage selon un mode de réalisation. Sur cette figure, il est représenté le premier montant 21 et le deuxième montant 22.

Le premier montant 21 s'étend entre une première extrémité comportant un insert de freinage 211 et une deuxième extrémité comportant un élément de préhension 212 de la commande à main. L'insert de freinage 211 est adapté pour se loger dans le logement de la pédale de freinage 24. Le logement de pédale de freinage est initialement prévu pour la pédale de freinage.

Le deuxième montant s'étend entre une première extrémité comportant un insert d'embrayage 221 et une deuxième extrémité comportant un élément de préhension 222 de la commande à main. L'insert d'embrayage 221 est adapté pour se loger dans le logement de la pédale d'embrayage 25. Le logement de pédale d'embrayage 25 est initialement prévu pour la pédale de d'embrayage.

Sur cette figure, il représenté deux renforts centraux 23. Le renfort central 23 a pour but de rigidifier la commande à main.

Le premier montant 21 s'étend selon un axe sensiblement droit à la vertical.

Un élément de blocage 26 est positionné à proximité du logement de la pédale de freinage 24 lorsque le premier montant 21 est inséré dans le logement de la pédale de freinage 24.

Un élément de blocage 26 est positionné à proximité du logement de la pédale d'embrayage 25, lorsque le deuxième montant est inséré dans le logement de la pédale d'embrayage 25.

Une patte rectangulaire est soudée de façon perpendiculaire au premier montant 21.

Un manchon taraudé est soudé à la patte rectangulaire, toujours de façon perpendiculaire au premier montant 21. Le manchon est destiné à recevoir une vis (non représenté) pour serrer l'ensemble au pédalier 20.

Lorsque le premier montant 21 est inséré dans le logement de la pédale de freinage 24, le manchon se trouve à proximité du logement de la pédale de freinage 24. Lorsque l'on serre la vis, le premier montant 21 est solidaire au pédalier 20. Le même système de serrage est utilisé pour le deuxième montant.

La figure 3 représente le premier montant 21 et le deuxième montant 22 assemblés par deux renforts centraux 23. Sur cette figure, la deuxième extrémité 212 du premier montant 21 et la deuxième extrémité 222 du deuxième montant sont reliées par une poignée 27.

Le logement de la pédale de freinage 24 permet de positionner la première extrémité du premier montant 21. Le logement de la pédale d'embrayage 25 permet de positionner la deuxième extrémité du deuxième montant 22.

Le pédalier 20 comporte un socle où le premier montant 21 et le deuxième montant 22 sont insérés de façon perpendiculaire par rapport au socle.

La vis de l'élément de blocage 26 est représentée et se situe dans le manchon taraudé solidaire du premier montant 21. Une autre vis de l'élément de blocage 26 est représentée et se situe dans le manchon taraudé solidaire du deuxième montant 22. Les manchons débouchent au niveau du logement de la pédale de freinage 24 ou du logement de la pédale d'embrayage 25. Lorsque l'extrémité de la vis touche le logement de la pédale de freinage 24 ou le logement de la pédale d'embrayage 25 le premier montant 21 et le deuxième montant sont solidaires du pédalier 20.

La figure 4 représente un schéma en perspective d'une étape du montage de la commande à main de freinage dans le pédalier 20. Cette figure reprend les éléments décrits ci-avant.

Sur cet exemple, le pédalier 20 pour la double commande d'un véhicule école comprend une pédale pour l'accélérateur. La pédale d'embrayage et la pédale de frein ont été enlevées.

Les extrémités inférieures du premier montant 21 et du deuxième montant 22 viennent directement s'insérer dans le logement initialement prévu pour la pédale de frein et d'embrayage :
- l'insert d'embrayage 221 est positionné au dessus du logement de la pédale d'embrayage 25.
- l'insert de freinage est caché par l'élément de blocage 26 du deuxième montant 22.

Cette figure montre également la butée souple 28 qui permet d'amortir le retour de la commande à main.

La figure 5 représente un schéma en perspective des éléments d'un mode de réalisation juste avant d'utiliser la commande à main. Cette figure reprend les éléments décrits ci-avant.

Dans cette position, le premier montant 21 et le deuxième montant 22 sont solidaires du pédalier 20. La butée souple 28 touche le renfort central 23.

La figure 6 représente un schéma en perspective des éléments d'un mode de réalisation pendant le freinage. Cette figure reprend les éléments décrits ci-avant.

Dans cette position, le premier montant 21 et le deuxième montant 22 sont toujours solidaires du pédalier 20. La commande à main est inclinée par rapport à la verticale et le pédalier 20 est actionné.

L'action sur la mécanique du véhicule est alors identique à celle provoquée par un freinage transmis via une pédale de frein au pied qui tire également sur le câble du frein.

Un ressort fixé par un boulon et un écrou à la patte d'origine du pédalier et par un boulon et un écrou au socle de la commande à main permet de ramener la commande manuelle dans son axe vertical dès la fin de l'action de freinage.

La butée souple 28 ne touche plus le renfort central 23.

Dans un autre exemple, la butée souple 28 est en matériau élastique, comme par exemple en caoutchouc.

Dans une variante non représentée, la butée souple est solidaire du socle et touche un élément du pédalier pour amortir le retour de la commande à main.

### NOMENCLATURE

- 20: pédalier
- 21: premier montant
211 insert de freinage
212 élément de préhension
- 22: deuxième montant
221 insert d'embrayage
222 élément de préhension
- 23: renfort central
- 24: logement de la pédale de freinage
- 25: logement de la pédale d'embrayage
- 26: élément de blocage
- 27: poignée
- 28: butée souple

## Revendications

1. Commande à main de freinage pour la double commande d'un véhicule de type véhicule école, véhicule du groupe lourd, de type porteur, tracteur de semi-remorque, autocar, ladite commande à main de freinage étant positionnée à côté du siège conducteur et comprenant un pédalier (20) avec logement de la pédale de freinage (24) sans la pédale de freinage, **caractérisé en ce qu'**il comporte :
- un premier montant (21) s'étendant entre une première extrémité comportant un insert de freinage (211) et une deuxième extrémité comportant un élément de préhension (212) de la commande à main, l'insert de freinage (211) étant adapté pour se loger dans le logement de la pédale de freinage (24),
- un élément de blocage (26) maintenant la position de l'insert de freinage (211) dans le logement de la pédale de freinage (24).

2. Commande à main de freinage selon la revendication 1, dans laquelle le pédalier (20) comporte un logement de pédale d'embrayage (25) sans la pédale d'embrayage, ladite commande comporte :
- un deuxième montant (22) s'étendant entre une première extrémité comportant un insert d'embrayage (221) et une deuxième extrémité comportant un élément de préhension (222) de la commande à main, l'insert d'embrayage étant adapté pour se loger dans le logement de la pédale d'embrayage (25),
- un élément de blocage (26) maintenant la position de l'insert d'embrayage dans le logement de la pédale d'embrayage (25).

3. Commande à main de freinage selon la revendication 2, dans laquelle la deuxième extrémité du premier montant (21) et la deuxième extrémité du deuxième montant sont reliées pour former une poignée (27).

4. Commande à main de freinage selon la revendication 2, dans laquelle le premier montant (21) et le deuxième montant sont solidaires l'un de l'autre par un renfort central (23).

5. Commande à main de freinage selon l'une des revendications 1 à 4, dans laquelle la commande à main comporte une butée souple (28) pour amortir le retour de la commande à main, ladite butée souple (28) étant fixée au socle du pédalier (20).

6. Commande à main de freinage selon la revendication 1, dans laquelle l'élément de blocage (26) est une vis logée dans un manchon taraudé solidaire du premier montant (21) débouchant au niveau du logement de la pédale de freinage (24), lorsque l'extrémité de la vis touche le logement de la pédale de freinage (24) le premier montant (21) est solidaire du pédalier (20).

7. Commande à main de freinage selon la revendication 2, dans laquelle l'élément de blocage (26) est une vis logée dans un manchon taraudé solidaire du deuxième montant débouchant au niveau du logement de la pédale d'embrayage (25), lorsque l'extrémité de la vis touche le logement de la pédale d'embrayage le deuxième montant est solidaire du pédalier (20).

8. Commande à main de freinage selon la revendication 5, dans laquelle la butée souple (28) comporte une tige fixée au socle et un tampon touchant le premier montant (21), le deuxième montant ou le renfort central (23).

## Patentansprüche

1. Bremshandsteuerung für das duale System eines Fahrzeuges vom Typ Schulfahrzeug, Schwerfahrzeug, Lastenfahrzeug, Sattelzugmaschine oder Bus, wobei die Bremshandsteuerung neben dem Fahrersitz angebracht ist und ein Pedal (20) umfasst, mit Gehäuse für das Bremspedal (24) ohne Bremspedal selbst, und mit folgendem Zubehör beschrieben wird:
- ein erstes hochstehendes Stück (21) als Verlängerung zwischen dem ersten Ende, welches einen Bremseinsatz enthält (211) und einem zweiten Ende, welches ein Greifelement (212) der Handsteuerung enthält und der Bremseinsatz (211) darauf ausgerichtet ist, im Gehäuse des Bremspedales (24) untergebracht zu werden,
- ein Verschlusselement (26), welches die Position des Bremseinsatzes (211) im Gehäuse des Bremspedales (24) stabil hält.

2. Eine Bremshandsteuerung nach Anspruch 1, wobei der Pedalsatz (20) ein Kupplungspedalgehäuse (25) ohne Kupplungspedal hat, und die Steuerung Folgendes enthält:
ein zweites hochstehendes Stück (22) als Verlängerung zwischen dem ersten Ende, welches einen Kupplungseinsatz enthält (221) und einem zweiten Ende, welches ein Greifelement (222) der Handsteuerung enthält und der Kupplungseinsatz ist darauf ausgerichtet, im Gehäuse des Kupplungspedales (25) angebracht zu werden,
- ein Verschlusselement (26) hält die Position des Kupplungseinsatzes im Kupplungspedalgehäuse (25).

3. Eine Bremshandsteuerung nach Anspruch 2, wobei das zweite Ende des ersten hochstehenden Stückes (21) und das zweite Ende des zweiten hochstehenden Stückes miteinander verbunden sind, um einen Griff zu formen (27).

4. Eine Bremshandsteuerung nach Anspruch 2, wobei das erste hochstehende Stück (21) und das zweite hochstehende Stück gegeneinander abgesichert sind durch eine mittlere Verstärkung (23).

5. Bremshandsteuerung nach einem der Ansprüche 1 bis 4, wobei die Handsteuerung einen flexiblen Stopp (28) enthält, um den Rückschlag der Handsteuerung abzudämpfen, und der benannte flexible Stopp (28) an die Basis des Pedals (20) angebracht ist.

6. Bremshandsteuerung nach Anspruch 1, wobei das Verschlusselement (26) eine Schraube ist, die sich in einer Gewindehülse befindet, mit dem ersten hochstehenden Stück (21) an der Öffnung des Gehäuses des Bremspedales (24). Wenn des Ende der Schraube das Gehäuse des Bremspedales (24) berührt, dann bleibt das erste hochstehende Stück fest am Pedal (20).

7. Bremshandsteuerung nach Anspruch 2, wobei das Verschlusselement (26) eine Schraube ist, die sich in einer Gewindehülse befindet, mit dem zweiten Stück an der Öffnung des Gehäuses des Kupplungspedales (25). Wenn des Ende der Schraube das Gehäuse des Kupplungspedales berührt, dann bleibt das zweite hochstehende Stück fest am Pedal (20).

8. Eine Bremshandsteuerung nach Anspruch 5, wobei der flexible Stopp (28) eine Stange enthält, die an der Basis befestigt ist sowie einen Stoßdämpfer, welcher das erste hochstehende Stück (21), das zweite hochstehende Stück oder die mittlere Verstärkung (23) berührt.

## Claims

1. Braking hand control for the dual control of a vehicle of type school vehicle, heavy group vehicle, goods carrier type, semitrailer tractor or coach, said braking hand control being positioned adjacent to the driver's seat and comprising a pedal (20) with housing for the brake pedal (24) without the brake pedal, **characterized in that** it comprises:
- a first upright (21) extending between a first end comprising a braking insert (211) and a second end comprising a gripping element (212) of the hand control, the braking insert (211) being adapted for lodging in the housing of the brake pedal (24),
- a locking element (26) maintaining the position of the braking insert (211) in the housing of the brake pedal (24).

2. A brake hand control according to claim 1, wherein the pedal set (20) has a clutch pedal housing (25) without the clutch pedal, said control comprising:
a second upright (22) extending between a first end comprising a clutch insert (221) and a second end comprising a gripping element (222) for the hand control, the clutch insert being adapted to fit in the clutch pedal housing (25),
- a locking element (26) holding the position of the clutch insert in the clutch pedal housing (25).

3. A brake hand control according to claim 2, wherein the second end of the first upright (21) and the second end of the second upright are connected to form a handle (27).

4. Braking hand control according to claim 2, wherein the first upright (21) and the second upright are secured to one another by a central reinforcement (23).

5. Braking hand control according to one of claims 1 to 4, wherein the hand control comprises a flexible stop (28) for damping the return of the hand control, said flexible stop (28) being fixed to the base of the pedal (20).

6. Braking hand control according to claim 1, wherein the locking element (26) is a screw housed in a threaded sleeve integral with the first upright (21) opening at the housing of the brake pedal (24). when the end of the screw touches the housing of the brake pedal (24) the first upright (21) is solid against the pedal (20).

7. A brake hand control according to claim 2, wherein the locking element (26) is a screw housed in a threaded sleeve integral with the second post opening at the housing of the clutch pedal (25), when the end of the screw touches the housing of the clutch pedal the second upright is solid against the pedal (20).

8. A brake hand control according to claim 5, wherein the flexible stop (28) comprises a rod fixed to the base and a buffer touching the first upright (21), the second upright or the central reinforcement (23).
